# EUROPÄISCHE PATENTSCHRIFT

(11) **EP 3 838 789 B1**
(45) Veröffentlichungstag und Bekanntmachung des Hinweises auf die Patenterteilung: **21.09.2022**
(21) Anmeldenummer: 19000583.5
(22) Anmeldetag: 20.12.2019
(51) Int. Cl.: B65D 51/20

(54) **WIEDERVERSCHLIESSBARER BEHÄLTER UND VERFAHREN ZU DESSEN HERSTELLUNG**
RECLOSABLE CONTAINER AND METHOD OF MANUFACTURING SAME
RÉCIPIENT REFERMABLE ET SON PROCÉDÉ DE FABRICATION

(43) Veröffentlichungstag der Anmeldung: 23.06.2021
(73) Patentinhaber: Eylert, Stefan, 82418 Mumau (DE)
(72) Erfinder: Eylert, Stefan, 82418 Mumau (DE)
(74) Vertreter: Hoffmann, Klaus-Dieter

(56) Entgegenhaltungen:
- EP-A1- 2 607 256
- EP-A2- 1 526 090
- EP-B1- 2 194 002
- US-A1- 2017 166 367

## Beschreibung

### GEBIET DER TECHNIK

Die vorliegende Erfindung betrifft einen wiederverschließbaren Behälter. Bestimmte Ausführungsformen der vorliegenden Erfindung betreffen einen wiederverschließbaren Behälter aus Kunststoff für Lebensmittel.

Ferner betrifft die vorliegende Erfindung ein Verfahren zum Herstellen eines wiederverschließbaren Behälters.

Weiterhin betrifft die vorliegende Erfindung ein computerlesbares Medium.

### HINTERGRUND

Behälter, insbesondere Kunststoffbehälter für Lebensmittel, weisen oftmals eine Siegelfolie auf, die die Behälteröffnung abdeckt und mit einer Behälterrandoberfläche eines Behälterrandes lösbar verbunden ist, um eine Schutzatmosphäre im Behälter zur Verfügung zu stellen. Derartige Behälter weisen zudem oftmals einen zusätzlichen Behälterdeckel auf, der oberhalb der Siegelfolie angeordnet ist und mit dem Behälter beispielsweise mittels Rastmitteln lösbar verbunden ist. Zum Öffnen des Behälters ist zunächst der Behälterdeckel vom Behälter abzunehmen und anschließend die Siegelfolie in einem sogenannten Peelingvorgang vom Behälterrand durch Abziehen zu entfernen. Ein solcher Behälter kann anschließend mit dem Behälterdeckel wiederverschlossen werden.

Derartige Behälter bestehen i. d. R. aus Plastikwerkstoff und werden mittels bekannter Spritzgusstechniken, bekannter Spritzprägetechniken oder in bekannten Tiefziehverfahren hergestellt. Behälter dieser oder ähnlicher Art sind in den verschiedensten Größen im Handel und werden in den vielfältigsten Formgebungen für alle möglichen Produkte, die hygienisch bzw. lebensmittelkonform zu verpacken sind, verwendet. Produkte, die beispielsweise in solchen Behältern aufgenommen als Verpackungseinheiten in Lebensmittelgeschäften angeboten werden, sind beispielsweise Lebensmittel aller Art, Milchprodukte, Fleisch- und Wurstprodukte, aber auch Gemüse- und Fruchtprodukte sowie Fertigprodukte in gekühlter und ungekühlter Form. Selbstverständlich können auch andere Objekte wie z. B. Spachtelmasse oder andere Medien in derartigen Behältern angeordnet sein.

Problematisch ist bei einem derartigen Behälter, dass die Siegelfolie beim Abziehen vom Behälterrand oftmals unbeabsichtigt an einem der Behälterränder einreißt und sich somit die Siegelfolie nicht vollständig in einem einzigen Abziehvorgang vom Behälterrand abziehen lässt.

Vor diesem Hintergrund wäre es vorteilhaft, einen wiederverschließbaren Behälter, insbesondere einen Kunststoffbehälter für Lebensmittel, mit einer Siegelfolie bereitzustellen, bei dessen erstmaliger Öffnung das Risiko des Einreißens der Siegelfolie an ihren Rändern vermieden oder zumindest reduziert wird. Gleichzeitig wäre es vorteilhaft, wenn für einen derartigen wiederverschließbaren Behälter die Einsparung von Material, insbesondere von Kunststoffmaterial, zu erzielen wäre.

Die Druckschrift EP 2194002 B1 offenbart einen wiederverschließbaren Behälter mit einem Behälterunterteil und einem Behälterdeckel, wobei der Behälterdeckel aus einem starren Deckelrandkörper und einem folienartigen Körper besteht, wobei der Deckelrandkörper mit einer ersten Seite des folienartigen Körpers fest verbunden ist. Der folienartige Körper kann beispielsweise aus einem lichttransparenten Kunststoff bestehen. Nach Befüllung des Behälterunterteils mit einem Produkt wird der folienartige Körper des Deckels auf einer zweiten Seite mit der Behälterrandoberfläche des Behälterrandes des Behälterunterteils derart verbunden, dass der folienartige Körper als Siegelfolie dient. Nach erstem bzw. einmaligem Öffnen bleibt die Verbindung zwischen dem folienartigen Körper und der Behälterrandoberfläche unterbrochen bzw. aufgelöst.

Dieser aus der Druckschrift EP 2194002 B1 bekannte Deckelrandkörper in Form eines umlaufenden Deckelkragens kann zusammen mit dem Deckelelement in Form eines folienartigen Körpers einstückig ausgebildet werden, z. B. indem der gesamte Behälterdeckel in einem einzigen Spritzgussvorgang in einer einzigen geeignet geformten Spritzgussform hergestellt wird. Das Deckelelement und das Kragenelement können jedoch auch als gesonderte Teile ausgebildet werden, die mittels einer geeigneten Verbindungstechnik, beispielsweise durch Schweißung und/oder Klebung, miteinander verbunden werden. Der Rand des Behälters ist normalerweise zusammen mit dem unteren Teil des Behälters einstückig ausgebildet.

Das Dokument EP 1526090 A2 offenbart ferner einen Behälter mit einem flexiblen Membrandeckel, der ein Substrat und eine Versiegelungsschicht umfasst. Die Befestigungsbreite der Versiegelungsschicht variiert entlang einem Befestigungsflansch des Behälters

### ZUSAMMENFASSUNG DER ERFINDUNG

Die Erfindung wird durch die Merkmale der unabhängigen Patentansprüche definiert. Einige spezifische Ausführungsformen sind in den abhängigen Patentansprüchen definiert.

Gemäß einem Aspekt der vorliegenden Erfindung wird ein wiederverschließbarer Behälter bereitgestellt, umfassend ein Behälterunterteil enthaltend einen Behälterboden, eine umlaufende Behälterwand und einen Behälterrand, der eine Behälteröffnung bildet, und einen Deckel enthaltend einen umlaufenden Deckelrand, der eine Deckelrandöffnung aufweist, und eine Folie, die auf einer ersten Seite abschnittsweise bzw. umlaufend mit dem Deckelrand fest verbunden ist, wobei die Folie die Deckelrandöffnung abdeckt, und wobei die Folie auf einer zweiten Seite abschnittsweise bzw. umlaufend mit einer Behälterrandoberfläche des Behälterrands derart lösbar verbunden ist, dass die Folie die Behälteröffnung abdeckt, wobei
o die Folie eine Mehrschichtfolie ist, die eine Verstärkungsschicht gegen das Einreißen von Rändern der Mehrschichtfolie aufweist, und
o die Mehrschichtfolie auf der zweiten Seite abschnittsweise mit der Behälterrandoberfläche des Behälterrands derart lösbar verbunden ist, dass die Mehrschichtfolie die Behälteröffnung abdeckt und eine Befestigungsbreite der lösbaren Verbindung ausgehend von einem ersten Punkt des Behälterrandes entlang eines ersten Abschnitts des Behälterrandes und entlang eines zweiten Abschnitts des Behälterrandes bis zu einem zweiten Punkt des Behälterrandes stetig zunimmt oder abnimmt.

Vorteilhafte Weiterbildungen des ersten Aspekts umfassen mindestens ein Merkmal aus der nachfolgenden Liste:
- die Befestigungsbreite nimmt ausgehend von dem ersten Punkt des Behälterrandes in einer ersten Richtung und in einer zweiten Richtung stetig zu
- der zweite Punkt des Behälterrandes befindet sich gegenüber dem ersten Punkt des Behälterrandes
- die Befestigungsbreite der lösbaren Verbindung ist im ersten Punkt minimal oder maximal
- die Befestigungsbreite der lösbaren Verbindung ist im zweiten Punkt maximal oder minimal
- die Befestigungsbreite der lösbaren Verbindung ist in jedem Punkt des Behälterrandes in Richtung eines Normalenvektors auf den Behälterrand definiert
- die Befestigungsbreite stimmt im zweiten Punkt im Wesentlichen mit der Breite der Behälterrandoberfläche überein oder ist im zweiten Punkt geringer als die Breite der Behälterrandoberfläche
- der Behälter ist derart ausgelegt, dass eine vorgesehene bzw. vorbestimmte Abziehrichtung zum Abziehen der Mehrschichtfolie von der Behälterrandoberfläche mit einer Richtung eines ersten Normalenvektors auf den Behälterrand im ersten Punkt des Behälterrandes übereinstimmt
- die Folie ist prägbar
- die Folie ist bedruckbar
- die Folie ist eine Multifunktionsfolie
- die Folie ist strukturiert
- die Struktur der Folie weist ein Wabenmuster auf
- das Behälterunterteil weist mindestens eine Versteifungsrippe auf
- der Deckelrand weist eine Abziehaussparung oder einen Abziehvorsprung auf, wobei der Deckel mit dem Behälterrand derart lösbar befestigt ist, dass die Abziehaussparung oder der Abziehvorsprung im Wesentlichen mit dem ersten Punkt des Behälterrandes ausgerichtet ist
- der Becherrand ist kreisförmig, oval, elliptisch oder mehreckig
- der Deckelrand ist kreisförmig, oval, elliptisch oder mehreckig
- der Deckel umfasst mindestens ein Poka Yoke Element
- eine Breite der Behälterrandoberfläche des umlaufenden Behälterrandes ist konstant
- eine Breite der Behälterrandoberfläche des umlaufenden Behälterrandes nimmt ausgehend von dem ersten Punkt des Behälterrandes entlang eines ersten Abschnitts des Behälterrandes und entlang eines zweiten Abschnitts des Behälterrandes bis zu einem zweiten Punkt des Behälterrandes stetig zu oder ab
- die Breite der Behälterrandoberfläche des umlaufenden Behälterrandes ist im ersten Punkt minimal
- die Breite der Behälterrandoberfläche des umlaufenden Behälterrandes ist im zweiten Punkt maximal
- die Breite der Behälterrandoberfläche ist in jedem Punkt des Behälterrandes in Richtung eines Normalenvektors auf den Behälterrand definiert
- die Folie ist eine Mehrschichtfolie, die zwei oder mehr Schichten umfasst
- die Folie umfasst eine Struktur in Form einer Vernetzung in der vorbestimmten Abziehrichtung

Gemäß einem zweiten Aspekt der vorliegenden Erfindung wird ein Verfahren zum Herstellen eines wiederverschließbaren Behälters bereitgestellt, wobei das Verfahren umfasst:
- Bereitstellen eines Behälterunterteils enthaltend einen Behälterboden, eine umlaufende Behälterwand und einen Behälterrand, der eine Behälteröffnung bildet,
- Bereitstellen eines Deckels enthaltend einen umlaufenden Deckelrand, der eine Deckelrandöffnung aufweist, und eine Folie, die auf einer ersten Seite abschnittsweise bzw. umlaufend mit dem Deckelrand fest verbunden ist, wobei die Folie die Deckelrandöffnung abdeckt, und
- Verbinden der Folie auf einer zweiten Seite abschnittsweise bzw. umlaufend mit einer Behälterrandoberfläche des Behälterrands derart, dass die Folie die Behälteröffnung abdeckt, wobei
   ∘ als Folie eine Mehrschichtfolie verwendet wird, die eine Verstärkungsschicht gegen das Einreißen von Rändern der Mehrschichtfolie aufweist, und
   ∘ die Mehrschichtfolie auf der zweiten Seite abschnittsweise mit der Behälterrandoberfläche des Behälterrands derart lösbar verbunden wird, dass die Mehrschichtfolie die Behälteröffnung abdeckt und eine Befestigungsbreite der lösbaren Verbindung ausgehend von einem ersten Punkt des Behälterrandes entlang eines ersten Abschnitts des Behälterrandes und entlang eines zweiten Abschnitts des Behälterrandes bis zu einem zweiten Punkt des Behälterrandes stetig zunimmt oder abnimmt.

Vorteilhafte Weiterbildungen des zweiten Aspekts umfassen mindestens ein Merkmal aus der nachfolgenden Liste:
- die feste Verbindung zwischen der Folie und dem Deckelrand wird hergestellt durch Anspritzen des Deckelrandes an die Folie in einem Spritzgusswerkzeug, durch festes Verbinden der Folie in einem Spritzprägewerkzeug oder Tiefziehwerkzeug, Verkleben der Folie mit dem Deckelrand oder Verschweißen der Folie mit dem Deckelrand
- die lösbare Verbindung zwischen der Folie und der Behälterrandoberfläche wird hergestellt durch Verkleben der Folie mit der Behälterrandoberfläche, Verschweißen der Folie mit der Behälterrandoberfläche, Versiegelung der Folie mittels Induktion oder Warmversiegeln
- das Verfahren umfasst ferner: Befestigen des Deckels mit dem Behälterrand derart, dass ein Element wie eine Abziehaussparung oder ein Abziehvorsprung exakt oder im Wesentlichen mit dem ersten Punkt des Behälterrandes ausgerichtet ist

Gemäß einem dritten Aspekt der vorliegenden Erfindung wird ein nicht-flüchtiges, computerlesbares Medium bereitgestellt, in dem ein Satz computerlesbarer Befehle gespeichert ist, die bei Ausführung durch mindestens einen Prozessor eine Vorrichtung zu zumindest Folgendem veranlassen:
- Bereitstellen eines Behälterunterteils enthaltend einen Behälterboden, eine umlaufende Behälterwand und einen Behälterrand, der eine Behälteröffnung bildet,
- Bereitstellen eines Deckels enthaltend einen umlaufenden Deckelrand, der eine Deckelrandöffnung aufweist, und eine Mehrschichtfolie, die eine Verstärkungsschicht gegen das Einreißen von Rändern der Mehrschichtfolie aufweist und die auf einer ersten Seite abschnittsweise bzw. umlaufend mit dem Deckelrand fest verbunden ist, wobei die Mehrschichtfolie die Deckelrandöffnung abdeckt, und
- Verbinden der Mehrschichtfolie auf einer zweiten Seite abschnittsweise bzw. umlaufend mit einer Behälterrandoberfläche des Behälterrands derart, dass die Mehrschichtfolie die Behälteröffnung abdeckt und eine Befestigungsbreite der lösbaren Verbindung ausgehend von einem ersten Punkt des Behälterrandes entlang eines ersten Abschnitts des Behälterrandes und entlang eines zweiten Abschnitts des Behälterrandes bis zu einem zweiten Punkt des Behälterrandes stetig zunimmt oder abnimmt.

Erhebliche Vorteile können mit Hilfe der vorliegenden Erfindung erzielt werden. Durch die Anordnung der Folie zwischen dem Behälterdeckelrand und dem Behälterrand, wobei die Folie auf einer ersten Seite fest mit dem Behälterdeckelrand verbunden ist und auf einer zweiten Seite in lösbar mit dem Behälterrand verbunden ist derart, dass beim Abziehvorgang ein "diskontinuierlicher Peeling-Effekt" aufgrund der in der vorgesehenen Abziehrichtung ansteigenden bzw. abfallenden Befestigungsbreite und/oder Klebstoffschichtdicke der lösbaren Verbindung zwischen der Behälterrandoberfläche und der Folie entlang der Abschnitte des Behälterrandes auftritt, wird das Risiko des Einreißens der Folie an ihren Rändern vermieden oder zumindest reduziert. Die Abziehrichtung kann beispielsweise eindeutig durch ein Designelement wie eine Abziehaussparung oder ein Abziehvorsprung am Deckelrand vorgegeben werden. Vom Nutzer ist entlang der Abschnitte des Behälterrandes eine ungleichmäßige Verbindungskraft zwischen der Folie und der Behälterrandoberfläche während des Abziehvorganges zu überwinden, wodurch sich eine angenehme und sichere Nutzererfahrung während des Abziehvorganges ergibt. Zunächst kann der Deckel zusammen mit der Folie aufgrund der geringen Befestigungsbreite und/oder geringen Klebstoffschichtdicke in einem ersten Punkt bzw. Teilquerschnitt des Behälterrandes in einfacher Weise von der Behälterrandoberfläche gelöst werden. Dies kommt dem üblichen Nutzerverhalten entgegen, da ein Nutzer üblicherweise zu Beginn mit Vorsicht an die Öffnung eines Behälters herangeht. Nach der Anfangsphase des Öffnungsvorganges kann der Nutzer dann mit einem größeren Kraftaufwand an dem Deckelrand ziehen, um den Deckel von der Behälterrandoberfläche zu entfernen.

Gemäß einer vorteilhaften Ausgestaltung der vorliegenden Erfindung ist der Rand des Behälterunterteils wenigstens teilweise nach Art eines umlaufenden Flansches ausgebildet, d.h. faktisch ist es möglich, zur Realisierung des erfindungsgemäßen Behälters Behälterunterteile zu verwenden, wie sie allgemein bekannt sind bei einfachsten Behältern, beispielsweise den bekannten Joghurtbehältern, Salatbehältern und deren Abwandlungen. Die Behälterunterteile können somit sehr einfach ausgestaltet sein, ohne dass dadurch die Funktionsfähigkeit des Behälters, d.h. das Zusammenwirken des Behälterdeckels mit dem Behälterunterteil negativ beeinflusst wird.

Gemäß einigen Ausführungsformen ist die Folie in Form einer Mehrschichtfolie ausgebildet. Die Schichten der Mehrschichtfolie weisen üblicherweise verschiedene Funktionen auf. Die Mehrschichtfolie stellt somit eine Multifunktionsfolie dar. Funktionen der verschiedenen Schichten können beispielsweise in der Bereitstellung einer Siegelschicht, einer Sauerstoffbarriereschicht, einer Feuchtigkeitsbarriereschicht, einer Wärmeisolationsschicht, einer bedruckbaren Schicht oder einer Verstärkungsschicht bestehen. Durch eine geeignete Verstärkungsschicht kann das Risiko des Einreißens der Mehrschichtfolie an ihren Rändern zusätzlich vermieden oder zumindest reduziert werden. Auch kann eine Schicht eine Struktur wie eine Vernetzung in der vorgegebenen Abziehrichtung aufweisen, wodurch das Risiko des Einreißens der Mehrschichtfolie an ihren Rändern ebenfalls zusätzlich vermieden oder zumindest reduziert werden kann. Durch die Kombination der verschiedenen Schichten in einer Mehrschichtfolie werden somit verschiedene Funktionen gleichzeitig bereitgestellt.

Gemäß einigen Ausführungsformen der vorliegenden Erfindung weist die Folie bzw. die Mehrschichtfolie in mindestens einem Bereich eine Oberflächenstruktur auf. Die Oberflächenstruktur führt zu einer Verbesserung des Verhältnisses Steifigkeit/Gewicht, d. h. zu einer weiteren Materialeinsparung. Die Oberflächenstruktur kann beispielsweise in Form einer Wabenstruktur ausgebildet sein. Weitere Oberflächenstrukturen können beispielsweise kreisförmig, in Form von Ellipsen oder dgl. ausgebildet sein.

Weiterhin wird durch die Folie, die den Deckelboden und die Siegelfolie eines herkömmlichen Behälters ersetzt, der Kunststoffverbrauch bei der Herstellung des Behälters deutlich reduziert. Dennoch wird mittels der vorliegenden Erfindung sowohl die Versiegelungsfunktion als auch die Wiederverschließbarkeit gewährleistet. Weitere Elemente wie Versteifungsrippen auf der Innen- und/oder Außenseite des Behälterunterteils können vorgesehen sein, um eine Gewichtsreduktion bzw. eine weitere Verbesserung des Verhältnisses Steifigkeit/Gewicht herbeizuführen.

Gemäß einigen Ausführungsformen der vorliegenden Erfindung ist die Mehrschichtfolie in zumindest einem Bereich prägbar. Ein Herstellerlogo, ein Produktlogo, ein Symbol oder eine spezielle Form kann in die Mehrschichtfolie geprägt sein. Die Mehrschichtfolie kann in dem mindestens einen Bereich eine Verstärkung aufweisen, die die Prägbarkeit sicherstellt.

Gemäß einigen anderen Ausführungsformen der vorliegenden Erfindung sind der umlaufende Deckelrand und die Folie bzw. die Mehrschichtfolie aus einem im Wesentlichen ähnlichen oder identischem Material hergestellt, so dass eine deutlich erhöhte Recyclingfähigkeit gegeben ist.

### KURZBESCHREIBUNG DER ZEICHNUNGEN

FIGUR 1 zeigt eine schematische Schnittansicht eines Behälters mit Deckel gemäß mindestens einigen Ausführungsformen der vorliegenden Erfindung,
FIGUR 2 zeigt eine schematische Ansicht von oben auf eine Mehrschichtfolie eines Behälters gemäß mindestens einigen Ausführungsformen der vorliegenden Erfindung, wobei die Mehrschichtfolie mit einer Behälterrandoberfläche verbunden ist,
FIGUR 3 eine schematische Schnittansicht einer Mehrschichtfolie eines Behälters gemäß mindestens einigen Ausführungsformen der vorliegenden Erfindung, und
FIGUR 4 zeigt eine schematische Ansicht eines Deckels eines Behälters in Übereinstimmung mit mindestens einigen Ausführungsformen der vorliegenden Erfindung.

### AUSFÜHRUNGSFORMEN

In Fig. 1 ist eine schematische Schnittansicht eines Behälter 1 gemäß mindestens einigen Ausführungsformen der vorliegenden Erfindung dargestellt. Der Behälter 1 umfasst einen Behälterboden und eine umlaufende Behälterwand 3, die sich vom Behälterboden erstreckt. Die Behälterwand 3 weist an ihrem Ende einen umlaufenden Behälterrand 4 auf. Der umlaufende Behälterrand 4 definiert eine Behälteröffnung 5, durch die ein Objekt in das durch den Behälterboden und die umlaufende Behälterwand 3 gebildete Behältervolumen einzuführen oder zu entnehmen ist. Beispielsweise können Lebensmittel in dem Behältervolumen vorgesehen sein. Der Behälterrand 4 umfasst ferner eine Behälterrandoberfläche 6 bzw. einen Behälterflansch. Die Breite der Behälterrandoberfläche 6 liegt üblicherweise im Bereich zwischen 3 mm und 20 mm, z.B. beträgt die Breite der Behälterrandoberfläche 5 mm.

Zudem umfasst der Behälter 1 einen Deckel 7, der einen umlaufenden Deckelrand 8 bzw. Deckelrahmen und eine Folie in Form einer Mehrschichtfolie 9 aufweist. Der umlaufende Deckelrand 8 weist eine Öffnung auf, die von der Mehrschichtfolie 9 verschlossen wird. Die Mehrschichtfolie 9 ist auf einer ersten Seite 10 fest mit dem umlaufenden Deckelrand 8 verbunden. Üblicherweise wird der Deckelrand 8 im Spritzgussverfahren an einen Rand der Mehrschichtfolie 9 angespritzt. Andere Verbindungsformen wie Kleben oder Verschweißen sind jedoch ebenfalls möglich. Der Deckelrand 8 kann beispielsweise auch im Spritzprägeverfahren oder Tiefziehverfahren hergestellt werden.

Die Mehrschichtfolie 9 ist nach Befüllung des Behältervolumens mit mindestens einem Objekt derart mit einer zweiten Seite 11 auf der Behälterrandoberfläche 6 anzubringen, dass die Mehrschichtfolie 9 die Behälteröffnung 5 vollständig abdeckt. Die Mehrschichtfolie 9 ist auf der zweiten Seite 11 lösbar mit der Behälterrandoberfläche 6 verbunden. Die Abziehkraft, die zum Lösen der Multifunktionsfolie 9 von der Behälterrandoberfläche 6 notwendig ist, ist deutlich geringer als die Kraft, die zum Trennen der Mehrschichtfolie 9 vom Deckelrand 8 aufzubringen ist. Daher entsteht zwischen der Behälterrandoberfläche 6 und der zweiten Seite 11 der Mehrschichtfolie 9 eine lösbare Verbindung und die Verbindung zwischen der der ersten Seite 10 der Mehrschichtfolie 9 und dem Deckelrand 8 kann als eine feste Verbindung betrachtet werden. Mit anderen Worten, die Mehrschichtfolie 9 des Deckels 7 dient u. a. als Siegelfolie, die zusammen mit dem Deckelrand 8 abziehbar mit der Behälterrandoberfläche 6 verbunden ist.

Die Mehrschichtfolie 9 ist auf der zweiten Seite an ihrem umlaufenden Rand derart mit der Behälterrandoberfläche 6 verbunden, dass die Befestigungsbreite der lösbaren Verbindung in einem ersten Punkt des Behälterrandes 4 minimal ist und von diesem ersten Punkt in einer ersten Richtung, d. h. im Uhrzeigersinn, entlang des Behälterrandes 4 bis zu einem zweiten Punkt stetig ansteigt sowie von dem ersten Punkt in einer zweiten Richtung, d. h. gegen den Uhrzeigersinn, entlang des Behälterrandes 4 bis zu dem zweiten Punkt stetig ansteigt. Im zweiten Punkt des Behälterrandes 4 ist die Befestigungsbreite der lösbaren Verbindung maximal. Der zweite Punkt des Behälterrandes 4 befindet sich üblicherweise auf der gegenüberliegenden Seite des ersten Punktes. Dies wird genauer veranschaulicht und beschrieben im Zusammenhang mit Fig. 2.

In Fig. 1 ist ferner ein Werkzeug 12 gezeigt. Das Werkzeug 12 enthält ein oberes und ein unteres Werkzeugteil. Mit Hilfe des Werkzeuges 12 ist es möglich, die Mehrschichtfolie 9 mit der Behälterrandoberfläche 6 zu verbinden. Beispielsweise kann die Verbindung durch induktives Versiegeln, Verleimen, Verkleben, Warmversiegeln, Laser- oder Mikrowellentechnologie erzeugt werden. Auch kann die lösbare Verbindung beispielsweise durch eine Klebeschicht zwischen der Behälterrandoberfläche 6 und der zweiten Seite 11 der Mehrschichtfolie erzeugt werden. Die Klebeschicht kann dann beim Anpressen des Deckels 7 auf die Behälterrandoberfläche 6 mittels des Werkzeuges 12 zumindest teilweise aushärten.

In Fig. 2 ist eine schematische Ansicht von oben auf eine Mehrschichtfolie 9 eines Behälters 1 gemäß mindestens einigen Ausführungsformen der vorliegenden Erfindung dargestellt, wobei die Mehrschichtfolie 9 mit einer Behälterrandoberfläche 6 verbunden ist. Der umlaufende Deckelrand in Form eines Deckelkragens ist nicht dargestellt. In der dargestellten Ausführungsform ist die Grundfläche des Behälters 1 kreisförmig. Andere Ausführungsformen können beispielsweise eine elliptische oder mehreckige Grundfläche des Behälters 1 aufweisen.

Es ist deutlich zu erkennen, dass eine Befestigungsbreite B der lösbaren Verbindung zwischen der Mehrschichtfolie 9 und der Behälterrandoberfläche 6 in einem ersten Punkt I bzw. einem ersten Teilquerschnitt des Behälterrandes 4 minimal ist. Die Orientierung der Befestigungsbreite B in dem ersten Punkt I bzw. ersten Teilquerschnitt des Behälterrandes 4 ist in Richtung eines ersten Normalenvektors 15 auf den umlaufenden Behälterrand 4.

Es ist ferner deutlich zu erkennen, dass eine Befestigungsbreite B der lösbaren Verbindung zwischen der Mehrschichtfolie 9 und der Behälterrandoberfläche 6 in einem zweiten Punkt II bzw. einem zweiten Teilquerschnitt des Behälterrandes 4 maximal ist. Die Orientierung der Befestigungsbreite B in dem zweiten Punkt II bzw. zweiten Teilquerschnitt des Behälterrandes 4 ist in Richtung eines zweiten Normalenvektors 16 auf den umlaufenden Behälterrand 4. Gemäß der dargestellten Ausführungsform ist die Richtung des ersten Normalenvektors 15 entgegengesetzt zur Richtung des zweiten Normalenvektors 16.

Ausgehend von dem ersten Punkt I bzw. dem ersten Teilquerschnitt des Behälterrandes 4 steigt die Befestigungsbreite B der lösbaren Verbindung in zwei verschiedenen Richtungen bis zum zweiten Punkt II bzw. zweiten Teilquerschnitt des Behälterrandes 4 stetig an, wobei die Befestigungsbreite B stets in Richtung eines Normalenvektors auf den Behälterrand 4 in jedem einzelnen Punkt entlang der Abschnitte des Behälterrandes 4 orientiert ist. Im zweiten Punkt II bzw. zweiten Teilquerschnitt des Behälterrandes 4 ist die Befestigungsbreite entlang der beiden Abschnitte des Behälterrandes 4 identisch.

Sofern die Verbindung zwischen der Behälterrandoberfläche 6 und der Mehrschichtfolie durch Verkleben erzeugt worden ist, ist eine Klebstoffschichtdicke, d.h. die Dicke einer Klebstoffschicht senkrecht zur Befestigungsbreite B, ausgehend vom ersten Punkt I oder Teilquerschnitt des Behälterrandes 4 entlang eines ersten Abschnitts des Behälterrandes 4 und entlang eines zweiten Abschnitts des Behälterrandes 4 bis zu einem zweiten Punkt II des Behälterrandes 4 üblicherweise konstant.

Eine Breite L der Behälterrandoberfläche 6 des umlaufenden Behälterrandes 4 ist in Fig. 2 konstant dargestellt. Gemäß einigen Ausführungsformen der vorliegenden Erfindung entspricht die Form der Behälterrandoberfläche 6 jedoch exakt oder im Wesentlichen der Form der Verbindungsfläche 14, d.h. die Breite L der Behälterrandoberfläche 6 des umlaufenden Behälterrandes 4 steigt ausgehend von dem ersten Punkt I bzw. ersten Teilquerschnitt des Behälterrandes 4 entlang zwei verschiedener Abschnitte des Behälterrandes 4 bis zu dem zweiten Punkt II bzw. zweiten Teilquerschnitt des Behälterrandes 4 stetig an.

Die vorgesehene Abziehrichtung 17 zum Abziehen der Mehrschichtfolie 9 von der Behälterrandoberfläche 6 entspricht der Richtung des ersten Normalenvektors 15 auf den umlaufenden Behälterrand 4 im ersten Punkt I bzw. im ersten Teilquerschnitt des Behälterrandes 4.

Durch die feste Verbindung der Mehrschichtfolie 9 mit dem Deckelrand (nicht dargestellt) auf der ersten Seite der Mehrschichtfolie 9 und die lösbare Verbindung der Mehrschichtfolie 9 mit der Behälterrandoberfläche 6 auf der zweiten Seite 11, wobei die Befestigungsbreite B der lösbaren Verbindung entlang von zwei verschiedenen Abschnitten des Behälterrandes 4 von einem ersten Punkt I bzw. ersten Teilquerschnitt zu einem zweiten Punkt II bzw. Teilquerschnitt stetig zunimmt, wird das Risiko des Einreißens der Mehrschichtfolie 9 an ihren Rändern vermieden oder zumindest reduziert. Vom Nutzer ist eine ungleichmäßige Verbindungskraft zwischen der Mehrschichtfolie 9 und der Behälterrandoberfläche 6 während des Abziehvorganges in der vorgesehenen Abziehrichtung 17 zu überwinden, wodurch sich eine angenehme und sichere Nutzererfahrung während des Abziehvorganges ergibt. Zunächst kann der Deckel zusammen mit der Mehrschichtfolie 9 aufgrund der geringen Befestigungsbreite B in einem ersten Punkt I bzw. ersten Teilquerschnitt des Behälterrandes 4 in einfacher Weise von der Behälterrandoberfläche 6 gelöst werden. Dies kommt dem üblichen Nutzerverhalten entgegen, da ein Nutzer üblicherweise zu Beginn mit Vorsicht an die Öffnung eines Behälters 1 herangeht. Nach der Anfangsphase des Öffnungsvorganges kann der Nutzer dann mit einem größeren Kraftaufwand an dem Deckelrand ziehen, um den Deckel von der Behälterrandoberfläche 6 zu entfernen.

Alternativ kann - anstelle einer stetig zunehmenden Befestigungsbreite B ausgehend von dem ersten Punkt I bzw. ersten Teilquerschnitt entlang der zwei verschiedenen Abschnitte des Behälterrandes 4 - eine Klebstoffschichtdicke, d.h. die Dicke einer Klebstoffschicht senkrecht zur Befestigungsbreite B, ausgehend vom ersten Punkt I oder Teilquerschnitt des Behälterrandes 4 entlang eines ersten Abschnitts des Behälterrandes 4 und entlang eines zweiten Abschnitts des Behälterrandes 4 bis zu einem zweiten Punkt II des Behälterrandes 4 stetig zunehmen. Die Befestigungsbreite B der Klebstoffverbindung zwischen Behälterrandoberfläche 6 und der Folie bzw. Mehrschichtfolie 9 bleibt dabei beispielsweise konstant. Hierdurch wird ebenfalls das Risiko des Einreißens der Folie bzw. Mehrschichtfolie an ihren Rändern zusätzlich vermieden oder zumindest reduziert. Selbstverständlich können auch Mischformen aus einer stetig zunehmenden Befestigungsbreite B wie oben beschrieben und einer stetig zunehmenden Klebstoffschichtdicke Verwendung finden. Eine optimale Befestigungsbreite B und/oder Klebstoffschichtdicke ist beispielsweise abhängig vom Gewicht des Objektes, dass im Behälterunterteil 13 anzuordnen ist. Ferner können für die lösbare Verbindung zwischen Folie und Behälterrandoberfläche 6 unterschiedliche Klebstoffe entlang des Behälterrandes 4 Verwendung finden.

In Fig. 3 ist eine schematische Schnittansicht einer Mehrschichtfolie 9 eines Behälters 1 gemäß mindestens einigen Ausführungsformen der vorliegenden Erfindung dargestellt. Eine Mehrschichtfolie 9 weist zwei, drei, vier oder mehr Schichten auf. Die dargestellte Mehrschichtfolie 9 besteht aus insgesamt vier verschiedene Schichten. Die Schichten der Mehrschichtfolie 9 weisen üblicherweise verschiedene Funktionen auf. Die Mehrschichtfolie 9 stellt somit im Regelfall eine Multifunktionsfolie dar. Funktionen der verschiedenen Schichten können beispielsweise in der Bereitstellung einer Siegelschicht, einer Sauerstoffbarriereschicht, einer Feuchtigkeitsbarriereschicht, einer Wärmeisolationsschicht, einer prägbaren Schicht und/oder einer bedruckbaren Schicht bestehen. Durch die Kombination der verschiedenen Schichten in einer Mehrschichtfolie 9 werden somit verschiedene Funktionen gleichzeitig bereitgestellt.

Geeignete Materialien für die verschiedenen Schichten sind beispielsweise Polyolefine, modifizierte Polyolefine, Polyamide, Polystyrol, Polyester, (Ethylen-Co-Vinyl-Alkohol-)Copolymere, Polyvinylidenchlorid, PVC und ähnliche Materialien. Ein Teil der Mehrschichtstruktur kann aus festem Material und ein Teil der Mehrschichtstruktur kann aus aufgeschäumtem Material bestehen. Die Dicke der Mehrschichtfolie 9 liegt üblicherweise im Bereich zwischen 25 und 3000 µm, beispielsweise 100 µm.

Siegelfähige Schichten können beispielsweise Materialien umfassen aus der Gruppe der Ethylen-Copolymere, Propylen-Copolymere, Ionomere und ähnliche. Eine Dicke der siegelfähigen Schicht kann beispielweise zwischen 2 und 80 µm betragen. Sauerstoffbarriereschichten können beispielsweise Materialien umfassen aus der Gruppe der (Ethylen-Co-Vinyl-Alkohol-)Copolymere, Polyvinylidenchloride und Polyamide. Eine Dicke einer Sauerstoffbarriereschicht kann beispielsweise im Bereich zwischen 3 µm und 20 µm liegen. Zusätzliche Schichten können vorgesehen sein. Die Mehrschichtfolie 9 kann beispielsweise zusätzlich mindestens eine Klebstoffschicht, Deckschicht, bedruckbare Schicht, IML Schicht, etc. umfassen. Zudem kann die Mehrschichtfolie 9 in mindestens einem Bereich durch Einbettung eines prägbaren Substrats verstärkt sein, so dass eine Prägung auf der ersten Seite 10 der Mehrschichtfolie 9 zu erzeugen ist. Das prägbare Substrat ist üblicherweise zwischen zwei verschiedenen Schichten der Mehrschichtfolie 9 eingebettet.

Eine Verstärkungsschicht kann beispielsweise aus einer Kunststoffschicht oder einer Schicht umfassend eine Metallfolie wie eine Aluminiumfolie gebildet sein. Auch kann eine Verstärkungsschicht eine Netzstruktur in der vorbestimmten Abziehrichtung aufweisen.

Gemäß einigen Ausführungsformen der vorliegenden Erfindung weist die Mehrschichtfolie in mindestens einem Bereich eine Oberflächenstruktur auf. Die Oberflächenstruktur führt zu einer Verbesserung des Verhältnisses Steifigkeit/Gewicht, d. h. zu einer weiteren Materialeinsparung. Die Oberflächenstruktur kann beispielsweise in Form einer Wabenstruktur ausgebildet sein. Weitere Oberflächenstrukturen können beispielsweise kreisförmig, in Form von Ellipsen oder dgl. ausgebildet sein.

In FIGUR 4 ist eine schematische Ansicht eines Deckels 7 eines Behälters in Übereinstimmung mit mindestens einigen Ausführungsformen der vorliegenden Erfindung dargestellt. Nach Abziehen des Deckels 7 von der Behälterrandoberfläche des Behälterunterteils verbleibt die Mehrschichtfolie 9 mit dem Deckelrand 8 fest verbunden. Die Mehrschichtfolie 9 deckt weiterhin die Deckelrandöffnung 18 ab. Der Deckel 7 kann somit zum Wiederverschließen des Behälters Verwendung finden. Gemäß einigen Ausführungsformen weist der Deckelrand 8 ein oder mehrere Rastmittel 19 auf, um die Möglichkeit einer vorübergehenden mechanischen Verbindung zwischen dem Deckel 7 und dem Behälterunterteil bereitzustellen.

Gemäß einigen anderen Ausführungsformen der vorliegenden Erfindung weist der Deckelrand 8 eine Abziehaussparung (nicht dargestellt) bzw. einen Rezess oder einen Abziehvorsprung (nicht dargestellt) auf. Die Abziehaussparung oder der Abziehvorsprung ist derart zum ersten Punkt des Behälterrandes ausgerichtet, dass ein Nutzer automatisch beim Greifen der Abziehaussparung oder des Abziehvorsprungs mit den Fingern im ersten Punkt des Behälterrandes ansetzt und dann den Deckel 7 in der vorgesehenen Abziehrichtung von der Behälterrandoberfläche abziehen kann. Mit anderen Worten, die Position der Abziehaussparung oder des Abziehvorsprungs des Deckelrandes 8 stimmt im Wesentlichen mit dem ersten Punkt I des Behälterrandes 4 überein. Die Abziehaussparung oder der Abziehvorsprung hebt sich üblicherweise designmäßig derart vom Deckelrand 8 ab, dass ein Nutzer einen deutlichen Unterschied zu dem verbleibenden Deckelrand 8 wahrnehmen kann. Somit kann der Nutzer intuitiv mit den Fingern an der Abziehaussparung oder dem Abziehvorsprung angreifen, um den Deckel vom Behälterunterteil zu lösen.

Der Deckel 7 kann gemäß einigen Ausführungsformen der vorliegenden Erfindung mindestens ein sogenanntes Poka Yoke Element (nicht dargestellt) aufweisen, das gewährleistet, dass der Deckel 7 nur derart auf die Behälterrandoberfläche 6 aufzusetzen ist, dass die Position der Abziehaussparung oder des Abziehvorsprungs des Deckelrandes 8 im Wesentlichen mit dem ersten Punkt I des Behälterrandes 4 übereinstimmt. Somit wird der Deckel 7 vor dem erstmaligen Verschließen des Bechers 1 stets korrekt ausgerichtet und dann mit der Behälterrandoberfläche 6 verbunden. Eine unbeabsichtigte Falschausrichtung des Deckels 7 vor dem erstmaligen Verschließen des Bechers 1 ist daher nicht möglich. Zum Öffnen des Behälters 1 kann der Nutzer den Deckel 7 in der vorgegebenen Abziehrichtung 17 von der Behälterrandoberfläche 6 durch Greifen der Abziehaussparung oder des Abziehvorsprungs des Deckelrandes 8 und anschließendes Aufbringen einer Zugkraft auf den Deckel 7 relativ zum Behälterunterteil 13 lösen.

Es versteht sich, dass die Ausführungsformen der vorliegenden Erfindung nicht beschränkt sind auf die speziellen Strukturen, Verfahrensschritte oder Materialien, die hierin offenbart sind, sondern auf deren Äquivalente ausgedehnt werden können, wie es für einen Durchschnittsfachmann auf den relevanten Gebieten erkennbar ist. Es versteht sich weiterhin, dass die hier benutzte Terminologie lediglich für den Zweck der Beschreibung bestimmter Ausführungsformen verwendet wird und nicht als beschränkend auszulegen ist.

Bezugnahme in dieser gesamten Beschreibung auf eine einzige Ausführungsform oder auf eine beliebige Ausführungsform bedeutet, dass eine im Zusammenhang mit **der** Ausführungsform beschriebene Funktion, Struktur oder Eigenschaft in mindestens einer Ausführungsform der vorliegenden Erfindung enthalten ist. Somit beziehen sich die Ausdrücke "in einer Ausführungsform" oder "gemäß einer Ausführungsform" an verschiedenen Stellen in dieser Beschreibung nicht unbedingt alle auf dieselbe Ausführungsform. Bei Bezugnahme auf einen numerischen Wert mit einem Begriff wie zum Beispiel "ungefähr" oder "im wesentlichen", wird der exakte numerische Wert ebenfalls offenbart.

Wie hierin verwendet, kann eine Vielzahl von Gegenständen, strukturellen Elementen, kompositionellen Elementen und/oder Materialien der Annehmlichkeit halber in einer gemeinsamen Liste dargestellt werden. Allerdings sollten diese Listen so verstanden werden, dass jedes Element der Liste einzeln als ein separates und eindeutiges Element identifiziert ist. Daher sollte kein einzelnes Element einer solchen Liste als ein De-facto-Äquivalent irgendeines anderen Elements derselben Liste einzig basierend auf ihrer Darstellung in einer gemeinsamen Gruppe ohne Hinweise auf das Gegenteil aufzufassen sein. Darüber hinaus kann hier auf verschiedene Ausführungsformen und Beispiele der vorliegenden Erfindung zusammen mit Alternativen für die verschiedenen Komponenten davon Bezug genommen werden. Es versteht sich von selbst, dass solche Ausführungsformen, Beispiele und Alternativen nicht als De-facto-Äquivalente voneinander aufzufassen sind, sondern als getrennte und autonome Darstellungen der vorliegenden Erfindung anzusehen sind.

Ferner können die beschriebenen Merkmale, Strukturen oder Eigenschaften in jeder geeigneten Weise in einer oder mehreren Ausführungsformen kombiniert werden. In der Beschreibung sind zahlreiche spezifische Einzelheiten angeführt, wie z.B. Beispiele für Längen, Breiten, Formen usw., um die Ausführungsformen der Erfindung besser verständlich zu machen. Für einen Fachmann auf dem betreffenden Gebiet ist jedoch klar erkennbar, dass die Erfindung ohne eine oder mehrere der spezifischen Einzelheiten oder mit anderen Verfahren, Komponenten, Materialien usw. in die Praxis umgesetzt werden kann. In anderen Fällen sind weithin bekannte Strukturen, Materialien oder Vorgänge nicht im Detail dargestellt oder beschrieben, um Aspekte der Erfindung nicht zu verschleiern.

Obwohl die vorhergehenden Beispiele der Veranschaulichung der Prinzipien der vorliegenden Erfindung bei einer oder mehreren bestimmten Anwendungen dienen, wird es für einen Durchschnittsfachmann auf dem Gebiet offensichtlich sein, dass ohne die Ausübung einer erfinderischen Fähigkeit und ohne von den Prinzipien und Konzepten der Erfindung abzuweichen, zahlreiche Modifikationen bezüglich Form, Nutzung und Einzelheiten der Implementierung vorgenommen werden können. Dementsprechend ist es nicht beabsichtigt, dass die Erfindung auf andere Weise eingeschränkt werde als durch die nachstehend angegebenen Ansprüche.

Die Verben "umfassen" und "enthalten" werden in diesem Dokument als offene Beschränkungen verwendet, die die Existenz auch nichtaufgeführter Merkmale weder ausschließen noch erfordern. Die in abhängigen Ansprüchen aufgeführten Merkmale sind untereinander frei kombinierbar, sofern nicht ausdrücklich anders angegeben. Ferner ist die Verwendung von "ein/eine", das heißt, die singularische Form, in diesem gesamten Dokument so zu verstehen, dass eine Vielzahl nicht ausgeschlossen wird.

### GEWERBLICHE ANWENDBARKEIT

Mindestens einige Ausführungsformen der vorliegenden Erfindung finden gewerbliche Anwendung in der Verpackung von Lebensmitteln.

### LISTE DER BEZUGSZEICHEN

- 1: Behälter
- 2: Behälterboden
- 3: Behälterwand
- 4: Behälterrand
- 5: Behälteröffnung
- 6: Behälterrandoberfläche
- 7: Deckel
- 8: Deckelrand
- 9: Mehrschichtfolie
- 10: erste Seite der Mehrschichtfolie
- 11: zweite Seite der Mehrschichtfolie
- 12: Werkzeug
- 13: Behälterunterteil
- 14: Verbindungsfläche
- 15: erster Normalenvektor
- 16: zweiter Normalenvektor
- 17: vorgesehene Abziehrichtung
- 18: Deckelrandöffnung
- 19: Rastmittel
- I: erster Punkt
- II: zweiter Punkt
- B: Befestigungsbreite
- L: Breite der Behälterrandoberfläche

## Patentansprüche

1. Wiederverschließbarer Behälter (1), umfassend:
- ein Behälterunterteil (13) enthaltend einen Behälterboden (2), eine umlaufende Behälterwand (3) und einen Behälterrand (4), der eine Behälteröffnung (5) bildet, und
- einen Deckel (7) enthaltend einen umlaufenden Deckelrand (8), der eine Deckelrandöffnung (18) aufweist, und eine Folie, die auf einer ersten Seite (10) abschnittsweise mit dem Deckelrand (8) fest verbunden ist, wobei die Folie die Deckelrandöffnung (18) abdeckt,
- und wobei die Folie auf einer zweiten Seite (11) abschnittsweise mit einer Behälterrandoberfläche (6) des Behälterrands (4) derart lösbar verbunden ist, dass die Folie die Behälteröffnung (5) abdeckt,
**dadurch gekennzeichnet, dass**
o die Folie eine Mehrschichtfolie ist, die eine Verstärkungsschicht gegen das Einreißen von Rändern der Mehrschichtfolie aufweist, und
o die Mehrschichtfolie auf der zweiten Seite (11) abschnittsweise mit der Behälterrandoberfläche (6) des Behälterrands (4) derart lösbar verbunden ist, dass die Mehrschichtfolie die Behälteröffnung (5) abdeckt und eine Befestigungsbreite (B) der lösbaren Verbindung ausgehend von einem ersten Punkt (I) des Behälterrandes (4) entlang eines ersten Abschnitts des Behälterrandes (4) und entlang eines zweiten Abschnitts des Behälterrandes (4) bis zu einem zweiten Punkt (II) des Behälterrandes (4) stetig zunimmt oder abnimmt.

2. Wiederverschließbarer Behälter (1) nach Anspruch 1, wobei die Befestigungsbreite (B) ausgehend von dem ersten Punkt (I) des Behälterrandes (4) in einer ersten Richtung und in einer zweiten Richtung stetig zunimmt.

3. Wiederverschließbarer Behälter (1) nach Anspruch 1 oder 2, wobei sich der zweite Punkt (II) des Behälterrandes (4) gegenüber des ersten Punktes (I) des Behälterrandes (4) befindet.

4. Wiederverschließbarer Behälter (1) nach einem der Ansprüche 1-3, wobei die Befestigungsbreite (B) der lösbaren Verbindung im ersten Punkt (I) minimal ist und die Befestigungsbreite (B) der lösbaren Verbindung im zweiten Punkt (II) maximal ist.

5. Wiederverschließbarer Behälter (1) nach einem der Ansprüche 1-4, wobei die Befestigungsbreite (B) der lösbaren Verbindung des Behälterrandes definiert ist in Richtung eines Normalenvektors auf den Behälterrand (4).

6. Wiederverschließbarer Behälter (1) nach einem der Ansprüche 1-5, wobei der Behälter (1) derart ausgelegt ist, dass eine vorgesehene Abziehrichtung (17) zum Abziehen der Mehrschichtfolie von der Behälterrandoberfläche (6) mit einer Richtung eines ersten Normalenvektors (15) auf den Behälterrand (4) im ersten Punkt (I) des Behälterrandes (4) übereinstimmt.

7. Wiederverschließbarer Behälter (1) nach einem der Ansprüche 1-6, wobei der Deckelrand (8) eine Abziehaussparung oder einen Abziehvorsprung aufweist, wobei der Deckel (7) mit dem Behälterrand (4) derart lösbar befestigt ist, dass die Abziehaussparung oder der Abziehvorsprung im Wesentlichen mit dem ersten Punkt (I) des Behälterrandes (4) ausgerichtet ist

8. Wiederverschließbarer Behälter (1) nach einem der Ansprüche 1-7, wobei die Mehrschichtfolie prägbar ist.

9. Wiederverschließbarer Behälter (1) nach einem der Ansprüche 1-8, wobei eine Breite (L) der Behälterrandoberfläche (6) des umlaufenden Behälterrandes (4) ausgehend von dem ersten Punkt (I) des Behälterrandes (4) entlang eines ersten Abschnitts des Behälterrandes (4) und entlang eines zweiten Abschnitts des Behälterrandes (4) bis zu einem zweiten Punkt (II) des Behälterrandes (4) stetig zunimmt oder abnimmt.

10. Wiederverschließbarer Behälter (1) nach einem der Ansprüche 1-9, wobei die Mehrschichtfolie strukturiert ist.

11. Wiederverschließbarer Behälter (1) nach einem der Ansprüche 1-10, wobei die Mehrschichtfolie auf der zweiten Seite (11) abschnittsweise mit der Behälterrandoberfläche (6) des Behälterrands (4) derart lösbar verbunden ist, dass die Folie die Behälteröffnung (5) abdeckt und eine Klebstoffschichtdicke der lösbaren Verbindung ausgehend von dem ersten Punkt (I) des Behälterrandes (4) entlang des ersten Abschnitts des Behälterrandes (4) und entlang des zweiten Abschnitts des Behälterrandes (4) bis zu dem zweiten Punkt (II) des Behälterrandes (4) stetig zunimmt oder abnimmt.

12. Verfahren zum Herstellen eines wiederverschließbaren Behälters (1), wobei das Verfahren umfasst:
- Bereitstellen eines Behälterunterteils (13) enthaltend einen Behälterboden (2), eine umlaufende Behälterwand (3) und einen Behälterrand (4), der eine Behälteröffnung (5) bildet,
- Bereitstellen eines Deckels (7) enthaltend einen umlaufenden Deckelrand (8), der eine Deckelrandöffnung (18) aufweist, und eine Folie, die auf einer ersten Seite (10) abschnittsweise mit dem Deckelrand (8) fest verbunden ist, wobei die Folie die Deckelrandöffnung (18) abdeckt, und
- Verbinden der Folie auf einer zweiten Seite (11) abschnittsweise mit einer Behälterrandoberfläche (6) des Behälterrands (4) derart, dass die Folie die Behälteröffnung (5) abdeckt,
**dadurch gekennzeichnet, dass**
∘ als Folie eine Mehrschichtfolie verwendet wird, die eine Verstärkungsschicht gegen das Einreißen von Rändern der Mehrschichtfolie aufweist, und
∘ die Mehrschichtfolie auf der zweiten Seite (11) abschnittsweise mit der Behälterrandoberfläche (6) des Behälterrands (4) derart lösbar verbunden wird, dass die Mehrschichtfolie die Behälteröffnung (5) abdeckt und eine Befestigungsbreite (B) der lösbaren Verbindung ausgehend von einem ersten Punkt (I) des Behälterrandes (4) entlang eines ersten Abschnitts des Behälterrandes (4) und entlang eines zweiten Abschnitts des Behälterrandes (4) bis zu einem zweiten Punkt (I) des Behälterrandes (4) stetig zunimmt oder abnimmt.

13. Verfahren nach Anspruch 12, wobei die feste Verbindung zwischen der Folie und dem Deckelrand (8) hergestellt wird durch:
- Anspritzen des Deckelrandes (8) an die Mehrschichtfolie (9) in einem Spritzgusswerkzeug, Spritzprägewerkzeug oder Tiefziehwerkzeug,
- durch festes Verbinden der Mehrschichtfolie in einem Spritzprägewerkzeug oder Tiefziehwerkzeug,
- Verkleben der Mehrschichtfolie mit dem Deckelrand (8), oder
- Verschweißen der Mehrschichtfolie mit dem Deckelrand (8).

14. Verfahren nach Anspruch 12 oder 13, wobei die lösbare Verbindung zwischen der Mehrschichtfolie und der Behälterrandoberfläche (6) hergestellt wird durch:
- Verkleben der Mehrschichtfolie mit der Behälterrandoberfläche (6),
- Verschweißen der Mehrschichtfolie mit der Behälterrandoberfläche (6)
- Versiegelung der Mehrschichtfolie mittels Induktion, oder
- Warmversiegeln.

15. Nicht-flüchtiges, computerlesbares Medium, in dem ein Satz computerlesbarer Befehle gespeichert ist, die bei Ausführung durch mindestens einen Prozessor eine Vorrichtung zu zumindest Folgendem veranlassen:
- Bereitstellen eines Behälterunterteils (13) enthaltend einen Behälterboden (2), eine umlaufende Behälterwand (3) und einen Behälterrand (4), der eine Behälteröffnung (5) bildet,
- Bereitstellen eines Deckels (7) enthaltend einen umlaufenden Deckelrand (8), der eine Deckelrandöffnung (18) aufweist, und eine Mehrschichtfolie, die eine Verstärkungsschicht gegen das Einreißen von Rändern der Mehrschichtfolie aufweist und die auf einer ersten Seite (10) abschnittsweise mit dem Deckelrand (8) fest verbunden ist, wobei die Mehrschichtfolie die Deckelrandöffnung (18) abdeckt, und
- Verbinden der Mehrschichtfolie auf einer zweiten Seite (11) abschnittsweise mit einer Behälterrandoberfläche (6) des Behälterrands (4) derart, dass die Mehrschichtfolie die Behälteröffnung (5) abdeckt und eine Befestigungsbreite (B) der lösbaren Verbindung ausgehend von einem ersten Punkt (I) des Behälterrandes (4) entlang eines ersten Abschnitts des Behälterrandes (4) und entlang eines zweiten Abschnitts des Behälterrandes (4) bis zu einem zweiten Punkt (I) des Behälterrandes (4) stetig zunimmt oder abnimmt.

## Claims

1. Resealable container (1), comprising:
- a container lower part (13), including a container base (2), a peripheral container wall (3) and a container rim (4) that forms a container opening (5), and
- a lid (7) including a peripheral lid rim (8) which has a lid rim opening (18) and a film which is permanently connected to a section of the lid rim (8) on a first side (10), wherein the film covers the lid rim opening (18),
- and wherein the film is detachably connected to a section of a container rim surface (6) of the container rim (4) on a second side (11) in such manner that the film covers the container opening (5),
**characterized in that**
o the film is a multilayer film which has a reinforcing layer against the tearing of edges of the multilayer film, and
o the multilayer film is detachably connected to a section of the container rim surface (6) of the container rim (4) on the second side (11) in such manner that the multilayer film covers the container opening (5), and a fastening width (B) of the detachable connection increases or decreases constantly starting from a first point (I) of the container rim (4) along a first section of the container rim (4) and along a second section of the container rim (4) as far as a second point (II) of the container rim (4).

2. Resealable container (1) according to Claim 1, wherein the fastening width (B) increases constantly in a first direction and in a second direction starting from the first point (I) of the container rim (4).

3. Resealable container (1) according to Claim 1 or 2, wherein the second point (II) of the container rim (4) is located opposite the first point (I) of the container rim (4).

4. Resealable container (1) according to any one of Claims 1-3, wherein the fastening width (B) of the detachable connection is smallest in the first point (I) and the fastening width (B) of the detachable connection is largest in the second point (II).

5. Resealable container (1) according to any one of Claims 1-4, wherein the fastening width (B) of the detachable connection of the container rim is defined in the direction of a normal vector to the container rim (4).

6. Resealable container (1) according to any one of Claims 1-5, wherein the container (1) is designed in such manner that a tear-off direction (17) provided for tearing the multilayer film off the container rim surface (6) matches a direction of a first normal vector (15) to the container rim (4) in the first point (I) of the container rim (4).

7. Resealable container (1) according to any one of Claims 1-6, wherein the lid rim (8) has a tear-off recess or a tear-off projection, wherein the lid (7) is detachably connected to the container rim (4) in such manner that the tear-off recess or the tear-off projection is aligned substantially with the first point (I) of the container rim (4).

8. Resealable container (1) according to any one of Claims 1-7, wherein the multilayer film is embossable.

9. Resealable container (1) according to any one of Claims 1-8, wherein a width (L) of the container rim surface (6) of the peripheral container rim (4) increases or decreases constantly starting from the first point (I) of the container rim (4) along a first section of the container rim (4) and along a second section of the container rim (4) as far as a second point (II) of the container rim (4).

10. Resealable container (1) according to any one of Claims 1-9, wherein the multilayer film is structured.

11. Resealable container (1) according to any one of Claims.1-10, wherein the multilayer film is detachably connected to a section of the container rim surface (6) of' the container rim (4) on the second side (11) in such manner that the film covers the container opening (5), and an adhesive layer thickness of the detachable connection increases or decreases constantly starting from the first point (I) of the container rim (4) along the first section of the container rim (4) and along the second section of the container rim (4) as far as the second point (II) of the container rim (4).

12. Method: for producing a resealable container (1), wherein the method comprises:
- providing a container lower part (13) which includes a container base (2), a peripheral container wall (3) and a container rim (4) that forms a container opening (5),
- providing a lid (7) which includes a peripheral lid rim (8) that has a lid rim opening (18), and a film which is permanently connected to a section of the lid rim (8) on a first side (10), wherein the film covers the lid rim opening (18), and
- connecting the film to a section of a container rim surface (6) of the container rim (4) on a second side (11) in such manner that the film covers the container opening (5),
**characterized in that**
o a multilayer film which has a reinforcing layer against the tearing of edges of the multilayer film is used as the foil, and
o the multilayer film is detachably connected to a section of the container rim surface (6) of the container rim (4) on the second side (11) in such manner that the multilayer film covers the container opening (5), and a fastening width (B) of the detachable connection increases or decreases constantly starting from a first point (I) of the container rim (4) along a first section of the container rim (4) and along a second section of the container rim (4) as far as a second point (I) of the container rim (4).

13. Method according to Claim 12, wherein the permanent connection between the film and the lid rim (8) is created by:
- moulding the lid rim (8) onto the multilayer film (9) in an injection moulding tool, injection stamping tool or deep drawing die,
- by permanently connecting the multilayer film in an injection stamping tool or deep drawing die,
- bonding the multilayer film adhesively to the lid rim (8), or
- welding the multilayer film to the lid rim (8).

14. Method according to Claim 12 or 13, wherein the detachable connection between the multilayer film and the container rim surface (6) is produced by:
- bonding the multilayer film adhesively to the container rim surface (6),
- welding the multilayer film to the container rim surface (6)
- sealing the multilayer film by induction, or
- heat sealing.

15. Non-volatile, computer-readable medium, in which a set of computer-readable commands in stored, which when executed by at least one processor cause an apparatus to perform at least the following:
- provide a container lower part (13) which includes a container base (2), a peripheral container wall (3) and a container rim (4) that forms a container opening (5),
- provide a lid (7) which includes a peripheral lid rim (8) that has a lid rim opening (18), and a multilayer film which has a reinforcing layer against tearing of the edges of the multilayer film and which is permanently connected to a section of the lid rim (8) on a first side (10), wherein the multilayer film covers the lid rim opening (18), and
- connecting the multilayer film to a section of a container rim surface (6) of the container rim (4) on a second side (11) in such manner that the multilayer film covers the container opening (5), and a fastening width (B) of the detachable connection increases or decreases constantly starting from a first point (I) of the container rim (4) along a first section of the container rim (4) and along a second section of the container rim (4) as far as a second point (I) of the container rim (4).

## Revendications

1. Récipient refermable (1), comprenant :
- une partie inférieure (13) de récipient comportant un fond inférieur (2) de récipient, une paroi (3) de récipient périphérique et un bord (4) de récipient, qui forme une ouverture (5) de récipient, et
- un couvercle (7) comportant un bord (8) de couvercle périphérique, qui comporte une ouverture (18) de bord de couvercle, et un film, qui sur une première face (10) est solidement assemblé par endroits avec le bord (8) de couvercle, le film recouvrant l'ouverture (18) de bord de couvercle,
- et sur une deuxième face (11), le film étant assemblé par endroits de manière amovible avec une surface (6) de bord de récipient du bord (4) de récipient, de telle sorte que le film recouvre l'ouverture (5) de récipient,
**caractérisé en ce que**
o le film est un film multicouches, qui comporte une couche de renfort pour le préserver de la déchirure de bords du film multicouches, et
∘ sur la deuxième face (11), le film multicouches est assemblé par endroits de manière amovible avec la surface (6) de bord de récipient du bord (4) de récipient, de telle sorte que le film multicouches recouvre l'ouverture (5) de récipient et qu'en partant d'un premier point (I) du bord (4) de récipient, le long d'un premier segment du bord (4) de récipient et le long d'une deuxième segment du bord (4) de récipient, jusqu'à une deuxième point (II) du bord (4) de récipient, une largeur de fixation (B) de l'assemblage amovible croisse ou décroisse en continu.

2. Récipient refermable (1) selon la revendication 1, en partant du premier point (I) du bord (4) de récipient, la largeur de fixation (B) croissant en continu dans une première direction et dans une deuxième direction.

3. Récipient refermable (1) selon la revendication 1 ou 2, le deuxième point (II) du bord (4) de récipient se trouvant au vis-à-vis du premier point (I) du bord (4) de récipient.

4. Récipient refermable (1) selon l'une quelconque des revendications 1 à 3, la largeur de fixation (B) de l'assemblage amovible étant minimale au premier point (I) minimal et la largeur de fixation (B) de l'assemblage amovible étant maximale au deuxième point (II) .

5. Récipient refermable (1) selon l'une quelconque des revendications 1 à 4, la largeur de fixation (B) de l'assemblage amovible du bord de récipient étant définie en direction d'un vecteur normal sur le bord (4) de récipient.

6. Récipient refermable (1) selon l'une quelconque des revendications 1 à 5, le récipient (1) étant conçu de telle sorte qu'une direction de retrait (17) prévue pour retirer le film multicouches de la surface (6) de bord de récipient concorde avec une direction d'un premier vecteur normal (15) sur le bord (4) de récipient au premier point (I) du bord (4) de récipient.

7. Récipient refermable (1) selon l'une quelconque des revendications 1 à 6, le bord (8) de couvercle comportant une encoche de retrait ou une saillie de retrait, le couvercle (7) étant fixé de manière amovible sur le bord (4) de récipient de telle sorte, que l'encoche de retrait ou la saillie de retrait soit sensiblement alignée sur le premier point (I) du bord (4) de couvercle.

8. Récipient refermable (1) selon l'une quelconque des revendications 1 à 7, le film multicouches étant gaufrable.

9. Récipient refermable (1) selon l'une quelconque des revendications 1 à 8, en partant du premier point (I) du bord (4) de récipient, le long d'un premier segment du bord (4) de récipient et le long d'un deuxième segment du bord (4) de récipient, jusqu'à un deuxième point (II) du bord (4) de récipient, une largeur (L) de la surface (6) de bord de récipient du bord (4) de récipient périphérique croissant ou décroissant en continu.

10. Récipient refermable (1) selon l'une quelconque des revendications 1 à 9, le film multicouches étant structuré.

11. Récipient refermable (1) selon l'une quelconque des revendications 1 à 10, sur la deuxième face (11), le film multicouches étant assemblé par endroits de manière amovible avec la surface (6) de bord de récipient du bord (4) de récipient de telle sorte, que le film recouvre l'ouverture (5) de récipient et qu'en partant du premier point (I) du bord (4) de récipient, le long du premier segment du bord (4) de récipient et le long du deuxième segment de bord (4) de récipient, jusqu'au deuxième point (II) du bord (4) de récipient une épaisseur de couche d'agent adhésif de l'assemblage amovible croisse ou décroisse en continu.

12. Procédé, destiné à fabriquer un récipient refermable (1), le procédé comprenant les étapes consistant à :
- mettre à disposition une partie inférieure (13) de récipient comportant un fond inférieur (2) de récipient, une paroi (3) de récipient périphérique et un bord (4) de récipient, qui forme une ouverture (5) de récipient,
- mettre à disposition un couvercle (7) comportant un bord (8) de couvercle périphérique, qui comporte une ouverture (18) de bord de couvercle, et un film, qui sur une première face (10) est solidement assemblé par endroits avec le bord (8) de couvercle, le film recouvrant l'ouverture (18) de bord de couvercle, et
- sur une deuxième face (11), assembler par endroits le film avec une surface (6) de bord de récipient du bord (4) de récipient, de telle sorte que le film recouvre l'ouverture (5) de récipient,
**caractérisé en ce que**
o l'on utilise en tant que film un film multicouches, qui comporte une couche de renfort pour le préserver de la déchirure de bords du film multicouches, et
∘ sur la deuxième face (11), l'on assemble de manière amovible par endroits le film multicouches avec la surface (6) de bord de récipient du bord (4) de récipient, de telle sorte que le film multicouches recouvre l'ouverture (5) de récipient et qu'en partant d'un premier point (I) du bord (4) de récipient, le long d'un premier segment du bord (4) de récipient et le long d'un deuxième segment du bord (4) de récipient, jusqu'à un deuxième point (I) du bord (4) de récipient, une largeur de fixation (B) de l'assemblage amovible croisse ou décroisse en continu.

13. Procédé selon la revendication 12, l'assemblage solide entre le film et le bord (8) de couvercle étant créé par :
- injection du bord (8) de couvercle sur le film multicouches (9) dans un outil de moulage par injection, un outil de gaufrage par injection ou un outil d'emboutissage,
- par assemblage solide du film multicouches dans un outil de gaufrage par injection ou un outil d'emboutissage,
- collage du film multicouches sur le bord (8) de couvercle, ou
- soudage du film multicouches sur le bord (8) de couvercle.

14. Procédé selon la revendication 12 ou 13, l'assemblage amovible entre le film multicouches et la surface (6) de bord de récipient étant créé par :
- collage du film multicouches sur la surface (6) de bord de récipient,
- soudage du film multicouches sur la surface (6) de bord de récipient
- scellage par induction du film multicouches, ou
- thermoscellage.

15. Support non volatil, lisible par ordinateur, dans lequel est mémorisé un jeu d'instructions lisibles par ordinateur, qui lors de l'exécution par au moins un processeur, incitent un dispositif à faire au moins ce qui suit :
- mettre à disposition une partie inférieure (13) de récipient comportant un fond inférieur (2) de récipient, une paroi (3) de récipient périphérique et un bord (4) de récipient, qui forme une ouverture (5) de récipient,
- mettre à disposition un couvercle (7) comportant un bord (8) de couvercle périphérique, qui comporte une ouverture (18) de bord de couvercle, et un film multicouches, qui comporte une couche de renfort pour le préserver de la déchirure de bords du film multicouches et qui sur une première face (10) est solidement assemblé par endroits avec le bord (8) de couvercle, le film multicouches recouvrant l'ouverture (18) de bord de couvercle, et
- sur une deuxième face (11), assembler par endroits le film multicouches avec une surface (6) de bord de récipient du bord (4) de récipient, de telle sorte que le film multicouches recouvre l'ouverture (5) de récipient et qu'en partant d'un premier point (I) du bord (4) de récipient, le long d'un premier segment du bord (4) de récipient et le long d'un deuxième segment du bord (4) de récipient, jusqu'à un deuxième point (I) du bord (4) de récipient, une largeur de fixation (B) de l'assemblage amovible, croisse ou décroisse en continu.
